# EUROPÄISCHE PATENTSCHRIFT

(11) **EP 0 044 933 B1**
(45) Veröffentlichungstag und Bekanntmachung des Hinweises auf die Patenterteilung: **11.04.1984**
(21) Anmeldenummer: 81104571.5
(22) Anmeldetag: 13.06.1981
(51) Int. Cl.: D01G 1/10, B65H 54/28

(54) **Traversiervorrichtung für eine Schneidmaschine für ein synthetisches Filamentkabel**
Traversing device for a cutter for a synthetic-filament cable
Mécanisme de va-et-vient pour une machine à découper un câble de filaments

(30) Priorität: 29.07.1980 CH 5776/80
(43) Veröffentlichungstag der Anmeldung: 03.02.1982
(73) Patentinhaber: MASCHINENFABRIK RIETER AG, CH-8406 Winterthur (CH)
(72) Erfinder: Hefti, Walter, CH-8400 Winterthur (DE)

## Beschreibung

Die vorliegende Erfindung betrifft eine Traversiervorrichtung für eine Schneidmaschine für ein synthetisches Filamentkabel mit einem eine Schneidlinie definierenden, aus einer Schneidwalze und einer Druckwalze bestehenden Schneidwalzenpaar, wobei die Schneidwalze auf ihrer Oberfläche eine schraubenlinienförmig aufgewundene Schneidkante aufweist, und mit einer in Laufrichtung des Materials vor der Schneidlinie liegenden, parallel zur Schneidlinie traversierenden Kabelführung, auf welcher das Filamentkabel als breit ausgelegtes Band beidseitig geführt wird, und welche die Traversierbewegung mittels Eingreifen in die mantelseitige Führungsnut einer rotierenden Nutentrommel durchführt.

Eine Schneidmaschine für ein synthetisches Filamentkabel, oft auch Schneid-Convertor genannt, dient zur Umwandlung der endlosen Filamente der synthetischen Filamentkabel in für die Verarbeitung in der Kammgarn-Spinnerei geeignete Stapelfasern. Dabei ist es spinntechnisch erwünscht, dass nicht alle Fasern die gleiche Faserlänge aufweisen, sondern dass die Faserlänge innerhalb eines bestimmten Bereiches variiert. Man redet in diesem Zusammenhang von Faserschaulinien, und man unterscheidet in der Praxis zwischen der Faseranzahlschaulinie und der Fasergewichtschaulinie.

Die Faserschaulinie ist das Diagramm der Faserlänge in Funktion des prozentualen Anteils der Fasern im Faserverhand und zwar anzahlmässig, bzw. gewichtsmässig, berechnet. Die Ueberlegungen der vorliegenden Erfindung beziehen sich alle auf die Faseranzahlschaulinie. Es hat sich nun gezeigt, dass beim Schneiden von synthetischen Filamentkabeln die besten spinntechnologischen Eigenschaften erreicht werden, wen die Faseranzahlschaulinie des geschnittenen Fasermaterials eine ganz bestimmte Gesetzmässigkeit erfüllt ; nämlich wenn die Faseranzahlschaulinie im wesentlichen einen linearen Verlauf aufweist, ähnlich dem Verlauf z. B. gewisser Naturfasern, wie z. B. bestimmter Wolltypen. Der Verlauf der Faseranzahlschaulinie eines geschnittenen Faserkabels kann nun in verschiedener, bekannter Art und Weise beeinflusst werden, wie z. B. durch Benutzung einer mehrgängigen Schneidwalze mit unterschiedlicher Steigung der Messer, z. B. nach der japanischen Patentanmeldung Nr. Sho 37-14431, oder durch Verwendung einer Traversiervorrichtung für das Filamentkabel wie nach dem Oberbegriff des vorliegenden Anspruchs 1. Die erstzitierte, bekannte Methode weist den Nachteil auf, dass nur eine beschränke Anpassungsfähigkeit zur Verfügung steht, da durch die Kabeleinlaufbreite nur die Neigung der Faseranzahlschaulinie bestimmt werden kann und somit für verschiedene Mittelstapel auch verschiedene Scheidwalzen benötigt werden. Dazu sind solche Schneidwalzen mit unterschiedlicher Steigung des oder der Messer komplizert und teuer.

Bei den aus der Praxis bekannten Lösungen nach dem Oberbegriff von Anspruch 1 wird die Anwendung einer Nutentrommel für die Bewegung der Traversiervorrichtung vorgeschlagen, bei welcher die Form der Abwicklung der Führungsnut entweder einer sinusförmigen Kurve entspricht oder einen linearen Verlauf, ev. mit verschiedener Steigung, aufweist. Diese bekannten Formen der Abwicklung der Führungsnut weisen den Nachteil auf, dass die damit erhaltene Faseranzahlschaulinie zu stark von der optimal anzustrebenden Faseranzahlschaulinie mit linearem Verlauf abweicht. Die Folge dieser ungünstigen Faseranzahlschaulinien ist dann eine schlechte Qualität der Produkte.

Die vorliegende Erfindung setzt sich zur Aufgabe, bei einer Traversiervorrichtung für eine Schneidmaschine nach dem obenerwähnten Oberbegriff die Nachteile des vorher zitierten Standes der Technik zu beseitigen und eine Nutentrommel für die Traversiervorrichtung vorzuschlagen, durch welche das Schneiden des Filamentkabels in Fasern mit optimaler, linearer Faseranzahlschaulinie gewährleistet wird. Diese Aufgabe wird mit einer Traversiervorrichtung nach den Merkmalen des Anspruches 1 gelöst.

Weitere vorteilhafte Ausführungsformen werden in den Ansprüchen 2 bis 5 beschrieben.

Im folgenden sei die Erfindung anhand von Ausführungsbeispielen und der Zeichnungen näher erläutert. Es zeigt :
Figur 1 die Traversiervorrichtung in einer schematischen, stark vereinfachten Darstellung.
Figur 2 drei Abwicklungen a bis c von Formen der Führung der Nutentrommel nach dem Stand der Technik.
Figur 3 die den drei Abwicklungen a bis c der Fig. 2 entsprechenden Faseranzahlschaulinien A bis C sowie die der Form der Führungsnut nach Fig. 4 entsprechende Faseranzahlschaulinie D mit linearem, optimalem Verlauf.
Figur 4 die Abwicklung der Form der Führungsnut nach der Erfindung graphisch für einen bestimmten Spezialfall, bei welchem die gewünschte, kürzeste Stapellänge Lₘᵢₙ gleich der mit einer bestimmten Schneidwalze minimal erreichbaren Stapellänge ist.
Figur 5 eine Variante der erfindungsgemässen Traversiervorrichtung mit zwei durch eine einzige Nutentrommel angetriebenen Traversiervorrichtungen für zwei zugeführte Filamentkabel.
Figur 6 eine weitere Variante der erfindungsgemässen Traversiervorrichtung mit zwei je durch eine eigene Nutentrommel angetriebenen Traversiervorrichtungen für zwei zugeführte Filamentkabel.

In Fig. 1 werden mit 1 die Scheidwalze und mit 2 die Druckwalze eines an sich bekannten Scheidwalzenpaares bezeichnet. An ihrer Berührungslinie, wo das zwischen ihnen hindurchgezogene Filamentkabel 3 in Stapelfasern geschnitten wird, definieren die zwei Walzen 1 und 2 eine Schneidlinie f. Die Schneidwalze 1 weist auf ihrer Oberfläche schraubenlinienförmig aufgewundene, in gleicher Distanz zueinander parallel verlaufende Schneidkanten p mit einem Steigungswinkel a auf.

Das Filamentkabel 3, welches sich in der Richtung des Pfeils m bewegt und von entsprechenden, nicht gezeigten Mitteln als breit ausgelegtes Kabel gespeist bzw. befördert wird, besteht vor dem Walzenpaar 1/2 aus einer sehr grossen Anzahl von endlosen Filamenten, welche im Kabelverband zueinander streng parallel liegen. Nach Verlassen des Walzenpaares 1/2, bzw. der Schneidlinie f, besteht nun das Kabel 3a aus gestaffelt angeordneten, trapezförmigen (zumindest in 1. Annäherung) Faserscharen 4a, 4b, 4c usw., welche voneinander prinzipiell ganz durchgetrennt sind und somit dem Kabel 3a jeden Zusammenhalt nehmen sollten. In Wirklichkeit bleibt jedoch auch dem geschnittenen Kabel 3a ein gewisser Zusammenhalt, sodass es auch nach der Schneidoperation als breites, zusammenhängendes Faservlies vorliegt und weiter transportiert werden kann.

Damit man eine Neigung der Faseranzahlschaulinie erhält, muss das Filamentkabel 3 gegenüber dem Walzenpaar 1/2 eine Traversierbewegung machen. Es ist nun bekannt, die Traversierbewegung des Filamentkabels 3 mittels einer in einem Abstand a von der Scheidlinie f (in Transportrichtung des Filamentkabels 3 gesehen) gelegenen Kabelführung 5 durchzuführen. Die Kabelführung 5 besteht im wesentlichen aus einem waagrechten Stab 6, welcher zwei nach oben gerichtete Seitenführungen 7, z. B. in der Form eines kurzen Stiftes, trägt. Der Abstand zwischen den zwei Seitenführungen 7, welcher einstellbar sein kann (nicht gezeigt), wird dabei so gewählt, dass das Filamentkabel 3 auf dem zwischen den zwei Seitenführungen 7 liegenden Stabstück in breit ausgelegter Form, d. h. als geschlossenenes Kabel, beidseitig satt geführt wird. Das Filamentkabel 3 muss also seitlich so geführt werden, dass es jeder seitlichen Verschiebung der Kabelführung 5 folgt, ohne jedoch an den Seitenführungen zusammengestaucht zu werden.

Die seitliche Verschiebung der Kabelführung 5 wird nach einer bekannten Methode durch Eingreifen des Stabes 6, z. B. mittels einer mit ihm verbundenen Rolle 8, in die mantelseitige Führungsnut 9 einer rotierenden Nutentrommel 10, realisiert. Es sei aber hier schon bemerkt, dass anstatt einer Nutentrommel 10 jede andere Art von Kurvenführung, Gelenkvielecken, usw., im Rahmen dieser Erfindung an sich denkbar ist.

Die vorliegende Erfindung beruht nun auf der Erkenntnis, dass die Traversierbewegung nicht nur für den obgenannten Zweck nützlich ist, sondern dass sie auch einen entscheidenden Einfluss auf die Form der Faseranzahlschaulinie der geschnittenen Fasern ausübt.

Die Fig. 2a) bis c) zeigen drei Abwicklungen der Form der Führungsnut 9 der Nutentrommel 10, die aus der Praxis bekannt sind.

Fig. 2a) zeigt dabei einen sinusförmigen Verlauf der Führungsnut, Fig. 2b) einen einfachen linearen Verlauf, während in Fig. 2c) der Fall gezeigt wird, bei welchem die Geschwindigkeit der Traversierbewegung an den Umkehrpunkten der Bewegung gegenüber der durchschnittlichen Traversiergeschwindigkeit erhöht werden soll. Diese drei Formen der Führungsnut 9 sind in der Praxis überall bekannt und werden vor allem im Zusammenhang mit traversierenden Fadenführern für die Ablage einer längsorientierten Faserbahn, wie z. B. einem Garn oder einer Lunte, auf der Oberfläche einer Spule verwendet. Solche Nutenformen wurden also besonders im Hinblick auf die Probleme der Spulenbildung (z. B. die Notwendigkeit, Materialansammlungen an den Spulenrändern zu vermeiden, weshalb eine höhere Geschwindigkeit des Fadenführers an den Umkehrpunkten, wie in Fig. 2c) gezeigt, angewendet wird) entwickelt und gestatten durchaus, solche Probleme zu bewältigen. Diese Nutenformen wurden aber bisher auch bei der den Gegenstand dieser Erfindung bildenden Schneidmaschine verwendet, ohne dabei zu berücksichtigen, dass hier die Traversierung des Filamentkabels 3 ganz nandere Anforderungen erfüllen muss. Die seitliche Verschiebung des Filamentkabels 3 bewirkt nämlich immer eine Korrektur der durch die Distanz zwischen zwei sich auf der Scheidwalzenoberfläche folgenden Messern erhaltenen Länge der geschnittenen Fasern, womit die Faseranzahlschaulinie des geschnittenen Fasermaterials beeinflusst wird.

Fig. 3 zeigt die drei den Formen der Führungsnut nach den Fig. 2a) bis c) entsprechenden Faseranzahlschaulinien Ä bis C verglichen mit der erfahrungsgemäss optimalen Faseranzahlschaulinie D mit linearem Verlauf. Wie ersichtlich, weichen alle Kurven A bis C mehr oder weniger ausgeprägt vom optimalen Verlauf D ab. Dies spiegelt sich unweigerlich in der Qualität der mit den entsprechenden geschnittenen Fasern hergestellten Produkte wieder.

Die vorliegende Erfindung gibt nun eine klare Lehre über die Form der Führungsnut 9, welche einer Faseranzahlschaulinie mit linearem Verlauf D wie in Fig. 3 entspricht. Um diese zu erreichen, soll nämlich die Form der Abwicklung in einer Ebene der Führungsnut 9 entsprechend der Formel des Anspruches 1 liegen.

In Fig. 4 wurde die Formel des Anspruches 1 für einen bestimmten Spezialfall, nämlich wenn die gewünschte kürzeste Stapellänge Lmin gleich der mit einer bestimmten Schneidwalze minimal erreichbaren Stapellänge sein soll und die gewünschte mittlere Stapellänge H gleich der Scheidwalzenstappellänge L entspricht, graphisch konstruiert. H muss jedoch nicht gleich L sein, denn die mittlere Stapellänge H wird nicht durch die Scheidwalze, sondern durch (Lₘₐₓ + Lₘᵢₙ)/2 bestimmt. Das bedeutet, dass die mittlere Stapellänge H verschieden von L sein kann und somit z. B. auf einer 88er-Schneidwalze (L = 88) je nach Kurvenform beliebige mittlere Stapellängen zwischen 70 und 90 mm geschnitten werden können. Es ist jedoch vorteilhaft, wenn H = (Lmax + Lₘᵢₙ)/2 im näheren Bereich von L = T/sin a gewählt wird.

Die zwei gegenüber der mit dem Pfeil m (entsprechend der Darstellung der Fig. 1) dargestellten, in Transportrichtung des Materials einen Winkel a = Schneidkantensteigungswinkel einschliessenden Linien _{P1} und _{P2} stellen zwei auf der Oberfläche der Schneidwalze nebeneinander angebrachte Messer dar, deren Distanz zueinander mit T bezeichnet wird.

Die Form der Führungsnut wurde nun in Fig. 4 für den Spezialfall graphisch konstruiert, bei welchem die minimale Faserlänge Lₘᵢₙ gleich der Messerdistanz T ist (L_{m;n} = T). Dies entspricht dem Fall, in welchem die Fasern in einem bestimmten Moment der Traversierbewegung senkrecht zu den Schneidkanten geschnitten werden.

Wenn H und Lₘᵢₙ gegeben bzw. gewählt wurden, kennt man automatisch auch Lₘₐₓ. Weiter ist in Fig. 4 mit f die Schneidlinie zwischen dem Schneidwalzenpaar 1/2 und mit der Linie g die Lage der Kabelführung 5 dargestellt. Die Distanz zwischen den Linien f und g wird (entsprechend der Formel des Anspruchs 1) mit a bezeichnet.

Die Konstruktion der Kurve b in Funktion des Zentriwinkel v der abgewickelten Trommeloberfläche geht aus der graphischen Darstellung hervor, wobei v nur zwischen 0 und 180° variiert, sodass nur die Hälfte der abgewickelten Trommeloberfläche bzw. der Abwicklung der Führungsnut 9 dargestellt wird. Die andere Hälfte ist dann natürlich spiegelbildlich.

Die in Anspruch 1 angegebene Formel für b gestattet nun, die Form der Abwicklung der Führungsnut zu berechnen, ohne sich auf eine graphische Darstellung abstützen zu müssen. Die Zusammenhänge zwischen der gezeigten graphischen Konstruktion der Kurve b = f(v) nach dem Beispiel der Fig. 4 und der mathematischen Formel des Anspruches 1 sind jedem Mathematiker klar ersichtlich und müssen hier nicht weiter erklärt werden.

Selbstverständlich kann sowohl graphisch als auch rechnerisch die Form der Abwicklung der Führungsnut 9 auch für den Fall, dass L,₁, > T gilt, konstruiert bzw. berechnet werden.

Die der nach der Formel des Anspruches 1 berechnete bzw. nach dem Beispiel der Fig. 4 graphisch konstruierte Form der Führungsnut 9 entsprechende Faseranzahlschaulinie weist dann einen linearen Verlauf auf, wie in Fig. 3 mit D dargestellt.

Wenn nun, wie im Beispiel der Fig. 1, ein einziges Filamentkabel 3 dem Schneidwalzenpaar 1/2 zugeführt wird, ist es klar, dass die Länge der geschnittenen Fasern je nach Lage der Kabelführung 5 variiert: ist die Kabelführung 5 in ihrer extremen linken Lage, dann werden die längsten Fasern geschnitten (vergl. Fig. 4), während, wenn die Kabelführung 5 die extreme rechte Lage erreicht, die kürzesten Fasern entstehen. Anders gesagt : obwohl die Faseranzahlschaulinie der Fasern im geschnittenen Filamentkabel 3a optimal, d. h. linear ist, ist die räumliche Verteilung der Fasern in Längsrichtung des Kabels 3a extrem periodisch, mit einer Periodizität, welche derjenigen der Traversierbewegung der Kabelführung 5 entspricht. Um diesen Nachteil zu beseitigen, empfiehlt es sich, mehr als ein einziges Filamentkabel, z. B. zwei gemeinsam über verschiedene, phasenverschobene, traversierende Kabelführungen dem Schneidwalzenpaar 1/2 zuzuführen. Es ergibt sich somit automatisch ein sog. Doubliereffekt, bei welchem eine Zone eines ersten Filamentkabels mit kurzen Fasern mit einer Zone eines zweiten Filamentkabels mit langen Fasern überlappt wird. In jedem Querschnitt des überlappten Filamentkabels sind somit praktisch Fasern verschiedener Länge vorhanden.

Die Fig. 5 und 6 zeigen je ein Beispiel für eine mit zwei in zwei verschiedenen Ebenen geführten Filamentkabeln (nicht gezeigt) arbeitende Schneidmaschine. In Fig. 5 wird gezeigt, wie für die Filamentkabel je eine Kabelführung 11 und 12 vorgesehen ist, welche sich im wesentlichen übereinander befinden, sodass die zwei Filamentkabel im überlappten Zustand durch das Schneidwalzenpaar (nur die Schneidwalze 1 ist dargestellt) geführt werden, und wie jede Kabelführung 11 und 12 mittels Eingreifen in die Führungsnut 13 einer gemeinsamen, rotierenden Nutentrommel 14, wobei die Führungsnut 13 die Beziehung nach Anspruch 1 erfüllt, zur Traversierung veranlasst wird. Wenn, wie im gezeigten Beispiel, die zwei Kabelführungen 11 und 12 in zwei diametral gegenüberliegenden Punkten der Führungsnut 13 der Nutentrommel 14 eingreifen, bekommt man automatisch eine Phasenverschiebung zwischen den Traversierbewegungen der zwei Kabelführungen um 180°. Andere Phasenverschiebungen sind natürlich ohne weiteres auch denkbar.

In Fig. 6 wird hingegen der Fall dargestellt, in welchem die zwei Kabelführungen 15 und 16 in zwei getrennte Nutentrommeln 17 und 18 eingreifen, wobei die zwei Nutentrommeln 17 und 18 gleiche Abmessungen und die gleiche Form der Führungsnut 15a, 16a, oder auch verschiedene Dimensionen der Formen aufweisen können. Auch ihre gegenseitige Phasenverschiebung kann beliebig gewählt werden.

Die Traversiervorrichtung nach der Erfindung kann natürlich auch mit mehr als zwei, mit Vorteil im überlappten Zustand, zugeführten Filamentkabeln verwendet werden, wobei die Regel gilt : je grösser die Doublierung, desto besser die Verteilung der geschnittenen Fasern im geschnittenen Kabel 3a.

Was die Form der Faseranzahlschaulinie betrifft, genügt allerdings ein einziges Filamentkabel, welches mit der erfindungsgemässen Vorrichtung traversiert, um einen optimal, linearen Verlauf derselben zu gewährleisten.

## Patentansprüche

1. Traversiervorrichtung für eine Schneidmaschine für ein synthetisches Filamentkabel mit einem eine Schneidlinie (f) definierenden, aus einer Schneidwalze (1) und einer Druckwalze (2) bestehenden Schneidwalzenpaar (1/2), wobei die Schneidwalze auf ihrer Oberfläche schraubenlinienförmig aufgewundene, in gleicher Distanz zueinander parallel verlaufende Schneidkanten aufweist, und mit einer in Laufrichtung des Materials vor der Schneidlinie (f) liegenden, parallel zur Schneidlinie (f) traversierenden Kabelführung (5 ; 11, 12 ; 15, 16), auf welcher das Filamentkabel (3) als breit ausgelegtes Band beidseitig geführt wird und welche die Traversierbewegung mittels Eingreifen in die mantelseitige Führungsnut (9 ; 13) einer rotierenden Nutentrommel (10 ; 14 ; 17, 18) durchführt, dadurch gekennzeichnet, dass die Form der Abwicklung der Führungsnut (9 ; 13) folgende Beziehung erfüllt : wo
b = Traversierweg der Kabelführung (5 ; 11, 12 ; 15, 16)
a = Distanz zwischen Kabelführung (5 ; 11, 12 ; 15, 16) und Schneidlinie (f)
a = Schneidkantensteigungswinkel
Lₘₐₓ = maximale Faserlänge im Faserverband (3a)
Lₘᵢₙ = minimale Faserlänge im Faserverband (3a)
v = Zentriwinkel der abgewickelten Trommeloberfläche
L = Schneidwalzenstapellänge =
Schneidwalzen 6 π/G = T/sin a wo
T = Distanz zwischen zwei nebeneinander angebrachten Messern auf der Oberfläche der Schneidwalze (1) ist und
G = Anzahl Schneidkantengänge bedeutet.

2. Traversiervorrichtung nach Anspruch 1, dadurch gekennzeichnet, dass zwei Filamentkabel dem Schneidwalzenpaar (1/2) zugeführt und im überlappten Zustand geschnitten werden, dass jedes Filamentkabel in einer Kabelführung (11, 12), in welcher es als breit ausgelegtes Band läuft, beidseitig geführt wird, und dass die zwei Kabelführungen (11, 12) sich im wesentlichen übereinander befinden und mittels Eingreifen in die Führungsnut (13) einer gemeinsamen, rotierenden Nutentrommel (14), wobei die Führungsnut (13) die Beziehung nach Anspruch 1 erfüllt, zur Traversierung veranlasst werden.

3. Traversiervorrichtung nach Anspruch 2, dadurch gekennzeichnet, dass die zwei Kabelführungen (11, 12) an zwei einander diametral gegenüberliegenden Punkten der Führungsnut (13) der Nutentrommel (14) eingreifen.

4. Traversiervorrichtung nach Anspruch 1, dadurch gekennzeichnet, dass zwei Filamentkabel dem Schneidwalzenpaar (1/2) zugeführt und im überlappten Zustand geschnitten werden, dass jedes Filamentkabel in einer Kabelführung (15, 16), in welcher es als breit ausgelegtes band läuft, beidseitig geführt wird, und dass die zwei Kabelführungen (15, 16) sich im wesentlichen übereinander befinden und jede mittels Eingreifen in die Führungsnut (15a, 16a) einer eigenen rotierenden Nutentrommel (17, 18) wobei die Führungsnut die Beziehung nach Anspruch 1 erfüllt, zur Traversierung veranlasst werden.

5. Traversiervorrichtung nach Anspruch 4, dadurch gekennziechnet, dass die zwei Nutentrommeln (17, 18) gleiche Abmessungen und die gleiche Form der Führungsnut (15a, 16a) aufweisen und die Kabelführungen (15, 16) mit einer gegenseitigen Phasenverschiebung von im wesentlichen einem Hub ihrer Traversierbewegung laufen.

## Claims

1. Traversing device for a cutting machine for a synthetic filament tow with a cutter roll pair (1/2) defining a cutting line (f) and comprising a cutting roller (1) and a pressure roller (2), the cutting roller having on its surface cutting edges winding in screw-thread fashion and extending parallel to one another at equal spacings, and with a tow guiding means (5 ; 11, 12 ; 15, 16) located before the cutting line (f) considered in the direction of flow of the material and traversing parallel to the cutting line (f), the filament tow (3) being guided on both sides as a spread-out band on said tow guide means which carries out the traversing movement by engagement in the guide groove (9 ; 13) on the outer surface of a rotating grooved drum (10 ; 14 ; 17, 18) characterized in that the form of the development of the guide groove (9 ; 13) fulfils the following relationship : wherein
b = traverse stroke of the tow guide means (5 ; 11, 12 ; 15, 16)
a = the distance between the tow guide means (5 ; 11, 12 ; 15, 16) and the cutting line (f)
α = the angle of inclination of the cutting edge
Lₘₐₓ = the maximum fiber length in the fiber sliver (3a)
Lₘᵢₙ = the minimum fiber length in the fiber sliver (3a)
v = centre angle of the developed drum surface
L = cutting roller staple length =
π. cutting roller diameter/G = T/sin a
T being the distance between two adjacent knives on the surface of the cutting roller (1) and
G representing the number of cutting edge windings.

2. Traversing device according to claim 1, characterized in that two filament tows are fed to the cutting roller pari (1/2) and are cut while overlapped, in that each filament tow is guided on both sides in a tow guiding means (11, 12) in which it runs as a spread-out band, and in that the two tow guide means (11, 12) are located in substantially vertical spacing and are caused to traverse by means of engagement in the guide groove (13) of a common, rotating grooved drum (14), the guide groove (13) fulfilling the relationship according to claim 1.

3. Traversing device according to claim 2, characterized in that the two tow guide means (11, 12) engage in two diametrically opposed locations of the guide groove (13) of the grooved drum (14).

4. Traversing device according to claim 1, characterized in that two filament tows are fed to the cutting roller pair (1/2) and are cut while overlapped, in that each filament tow is guided on both sides in a tow guide means (15,16) in which it runs as a spread-out band, and in that the two tow guide means (15, 16) are located in substantially vertical spacing and each is caused to traverse by means of engagement in the guide groove (15a, 16a) of an individual rotating grooved drum (17, 18), the guide groove fulfilling the relationship according to claim 1.

5. Traversing device according to claim 4, characterized in that the two grooved drums (17, 18) have the same dimensions and the same form of the guide groove (15a, 16a) and the tow guide means (15,16) operate with a mutual phase difference of substantially one stroke of their traverse movement.

## Revendications

1. Dispositif de coupe oblique pour un câble de filaments synthétiques pour une coupeuse avec une paire de cylindres coupeurs (1/2) qui consiste en un cylindre coupeur (1) et un cylindre de pression (2) et qui définit une ligne de coupe (f), dans laquelle le cylindre coupeur possède sur sa surface des arêtes coupantes enroulées sous forme de pas de vis et parallèles l'une par rapport à l'autre, et avec un guide de câble (5 ; 11, 12 ; 15, 16) qui se déplace parallèle à la ligne de coupe (f), et qui est disposé devant la ligne de coupe (f), dans le sens de déplacement de la matière, guide de câble sur lequel le câble de filaments (3) est guidé des deux côtés comme un ruban largement étalé et qui exécute le mouvement de déplacement par pénétration dans une rainure de guidage (9 ; 13) côté enveloppe d'un tambour à rainure de guidage (10 ; 14 ; 17, 18), caractérisé par le fait que la forme du déroulement de la rainure de guidage (9 ; 13) remplit la relation suivante : où
b = chemin de déplacement du guidage de câble (5 ; 11, 12 ; 15, 16)
a = distance entre le guidage de câble (5 ; 11, 12 ; 15, 16) et la ligne de coupe (f)
a = angle d'inclinaison d'arête de coupe
Lₘₐₓ = longueur maximale de fibres dans l'ensemble de fibres (3a)
i₋ₘᵢₙ = longueur minimale de fibres dans l'ensemble de fibres (3a)
v = angle central de la surface déroulée du tambour
L = longeur de fibres du cylindre coupeur =
diamètre du cylindre coupeur x π/G = T/sin a où
T = distance entre deux couteaux disposés l'un à côté de l'autre sur la surface du cylindre coupeur (1) et
G = le nombre de pas d'arêtes coupantes

2. Dispositif de coupe oblique selon la revendication 1, caractérisé par le fait que deux câbles de filaments sont amenés à la paire de cylindres coupeurs (1/2) et sont coupés à l'état recouvert, que chaque câble de filament est guidé des deux côtés par un guide de câble (11, 12) dans lequel il se déplace comme ruban largement étalé, et que les deux guides de câble (11, 12) se trouvent principalement l'un au-dessus de l'autre, et sont amenés à un mouvement de déplacement par pénétration dans la rainure de guidage (13) d'un tambour commun à rainure (14) en rotation, la rainure de guidage (13) remplissant la relation selon revendication 1.

3. Dispositif de coupe oblique selon revendication 2, caractérisé par le fait que les deux guides de câble (11, 12) pénètrent à deux endroits diamétralement opposés dans la rainure de guidage (13) du tambour à rainure (14).

4. Dispositif de coupe oblique selon revendication 2, caractérisé par le fait que deux câbles de filaments sont amenés vers la paire de cylindres coupeurs (1/2) et coupés à l'état recouvert, que chaque câble de filaments est guidé des deux côtés dans un guide de câble (15, 16), dans lequel il se déplace comme ruban largement étalé, et que les deux guides de câble (15,16) se trouvent principalement l'un au-dessus de l'autre, et que chaque guide de câble est amené à un mouvement de déplacement par pénétration dans la rainure de guidage (15a, 16a) de son propre tambour à rainure (17, 18) en rotation, la rainure de guidage remplissant la relation selon revendication 1.

5. Dispositif de coupe oblique selon revendication 4, caractérisé par le fait que les deux tambours à rainure (17, 18) possèdent les mêmes dimensions et la même forme de rainure de guidage (15a, 16a), et que les guides de câble (15, 61) marchent avec un déphasage opposé correspondant principalement à une course de leur mouvement de déplacement.
